# EUROPÄISCHE PATENTSCHRIFT

(11) **EP 2 761 710 B1**
(45) Veröffentlichungstag und Bekanntmachung des Hinweises auf die Patenterteilung: **12.10.2016**
(21) Anmeldenummer: 12751279.6
(22) Anmeldetag: 03.08.2012
(51) Int. Cl.: H01T 13/39, H01T 13/20

(54) **VERBESSERTE ZÜNDKERZE**
IMPROVED SPARK PLUG
BOUGIE D'ALLUMAGE AMÉLIORÉE

(30) Priorität: 28.09.2011 DE 102011083640
(43) Veröffentlichungstag der Anmeldung: 06.08.2014
(73) Patentinhaber: Robert Bosch GmbH, 70442 Stuttgart (DE)
(72) Erfinder: HARTMANN, Detlef, 96049 Bamberg (DE); TRACHTE, Dietrich, 71229 Leonberg (DE)
(86) Internationale Anmeldenummer: PCT/EP2012/065279
(87) Internationale Veröffentlichungsnummer: WO 2013/045145

(56) Entgegenhaltungen:
- EP-A2- 1 353 423
- DE-A1- 19 737 614
- US-A1- 2002 038 992

## Beschreibung

### Stand der Technik

Die vorliegende Erfindung betrifft eine verbesserte Zündkerze in einer sogenannten Pin-to-Pin-Anordnung mit deutlich verbessertem Verschleißverhalten.

Zündkerzen sind aus dem Stand der Technik in unterschiedlichen Ausgestaltungen bekannt, beispielsweise aus der EP 1 353 423 A2. Bei bekannten Zündkerzen mit einer sogenannten Dachelektrode, bei der die Masseelektrode in Axialrichtung der Zündkerze über der Mittelelektrode angeordnet ist, werden üblicherweise Edelmetall enthaltende Stifte, sogenannte Pins, verwendet, um die Standzeiten der Zündkerze zu verbessern. Diese Edelmetallstifte besitzen dabei sehr gute Korrosions- und Erosionsbeständigkeiten. Durch die einander gegenüberliegende Anordnung der Edelmetallstifte an der Mittelelektrode und der Masseelektrode ist ferner eine sehr gute Entflammung des Kraftstoffgemisches gewährleistet. Die Edelmetallstifte können beispielsweise durch Schweißen auf die jeweiligen Trägerelektroden aufgebracht werden. Die Edelmetallstifte sind üblicherweise zylinderförmig und derart gestaltet, dass ein größerer der beiden Stiftdurchmesser auf der Masseelektrode aufgebracht ist und der kleinere der Stiftdurchmesser an der Mittelelektrode angeordnet ist. Durch diese Maßnahme wird eine sichere Überdeckung zwischen dem Edelmetallstift der Mittelelektrode und dem der Masseelektrode erreicht, so dass auch fertigungsbedingte Toleranzen sowie Toleranzen bei der Montage kompensiert werden können.

Alternativ sind die Durchmesser der Edelmetallstifte gleich groß. Ferner werden in modernen Brennkraftmaschinen üblicherweise Einzelfunkenspulen verwendet, bei denen die Mittelelektrode als Kathode vorgesehen ist. Hierbei hat sich nun herausgestellt, dass ein größerer Verschleiß an der Mittelelektrode als an der Masseelektrode in einem Verschleißverhältnis von 1/3 zu 2/3 vorliegt. Da die Edelmetallstifte jedoch sehr teure Bestandteile der Zündkerzen sind, wäre es wünschenswert, Elektroden zu haben, welche über die Gesamtlebensdauer der Zündkerze einen möglichst gleichmäßigen Verschleiß aufweisen.

### Vorteile der Erfindung

Die erfindungsgemäße Zündkerze mit den Merkmalen des Anspruchs 1 weist dem gegenüber den Vorteil auf, dass ein Verschleiß von Edelmetallstiften an der Mittelelektrode und der Masseelektrode über die gesamte Lebensdauer der Zündkerze gleich ist. Hierdurch ergibt sich eine optimale Ausnutzung der teueren Edelmetallwerkstoffe in den Edelmetallstiften und insbesondere eine verlängerte Lebensdauer der Zündkerzen. Dies wird erfindungsgemäß dadurch erreicht, dass die Mittelelektrode und die Masseelektrode in einer einander stirnseitig gegenüberliegenden Anordnung angeordnet sind (sogenannte Pin-to-Pin-Anordnung). Dabei weist der Edelmetallstift an der Mittelelektrode einen größeren Durchmesser auf als der Edelmetallstift an der Masseelektrode. Ferner wird erfindungsgemäß eine optimale Ausnutzung des Edelmetalls erzielt.

Weiterhin können durch den größer gewählten Durchmesser der Mittelelektrode auch Toleranzen hinsichtlich einer Überdeckung der Elektroden kompensiert werden.

Die Unteransprüche zeigen bevorzugte Weiterbildungen der Erfindung.

Ein Verhältnis V eines Durchmessers der Mittelelektrode zu einem Durchmesser der Masseelektrode liegt zwischen 1,25 ≤ V ≤ 1,35. Durch die Einhaltung dieses Größenverhältnisses kann ein besonders minimierter Verschleiß zwischen den beiden Edelmetallstiften der Elektroden erreicht werden.

Weiter bevorzugt liegen die Durchmesser der Mittelelektrode und der Masseelektrode an den stirnseitigen Endbereichen der Edelmetallstifte in einem Bereich von 0,4 mm bis 1,5 mm, vorzugsweise zwischen 0,4 mm und 0,9 mm.

Ferner betrifft die Erfindung eine Zündvorrichtung, umfassend eine erfindungsgemäße Zündkerze sowie eine Einzelfunkenzündspule, wobei die Mittelelektrode als Kathode angeordnet ist.

### Kurze Beschreibung der Zeichnung

Nachfolgend wird unter Bezug auf die begleitende Zeichnung ein Ausführungsbeispiel der Erfindung im Detail beschrieben.

In der Zeichnung ist:
- Figur 1: eine schematische, teilweise geschnittene Darstellung einer Zündkerze gemäß einem bevorzugten Ausführungsbeispiel der Erfindung.

### Bevorzugte Ausführungsform der Erfindung

Nachfolgend wird unter Bezugnahme auf Figur 1 eine Zündkerze 1 gemäß einem bevorzugten Ausführungsbeispiel der Erfindung im Detail beschrieben.

Die Zündkerze 1 umfasst eine Masseelektrode 2 in Form einer Dachelektrode und eine Mittelelektrode 3. An der Masseelektrode 2 ist ein Edelmetallstift 20 angeordnet. An der Mittelelektrode 3 ist ebenfalls ein Edelmetallstift 30 angeordnet. Die beiden Edelmetallstifte 20, 30 sind dabei in einer stirnseitig zueinander gerichteten Ausrichtung angeordnet (sogenannte Pin-to-Pin-Anordnung). Die Zündkerze 1 umfasst ferner einen Isolator 4 und ein Zündkerzengehäuse 5.

Wie aus Figur 1 ersichtlich ist, ist der Edelmetallstift 20 der Masseelektrode zum Edelmetallstift 30 der Mittelelektrode 3 derart angeordnet, dass die Mittelachsen X und Y der Edelmetallstifte zusammenfallen. Weiterhin weist der Edelmetallstift 30 der Mittelelektrode 3 einen Durchmesser D1 auf, welcher größer ist als ein Durchmesser D2 des Edelmetallstifts 20 der Masseelektrode 2. Somit kann sicher eine Überdeckung auch unter Berücksichtigung von herstellungsbedingten und/oder montagebedingten Toleranzen sichergestellt werden. Hierdurch wird eine sichere und gleichmäßige Entflammbarkeit eines Kraftstoffgemischs erreicht. Gleichzeitig wird ein gleichmäßigerer Verschleiß an den beiden Edelmetallstiften 20, 30 der Elektroden erreicht.

In diesem Ausführungsbeispiel beträgt ein Durchmesser D1 der Mittelelektrode 3 0,8 mm und ein Durchmesser D2 des Edelmetallstiftes 20 der Masseelektrode 3 beträgt 0,6 mm. Somit ist der Durchmesser an der Mittelelektrode 3 ca. 1,33 mal größer als der Durchmesser D2 an der Masseelektrode 2. Alternativ beträgt der Durchmesser D1 an der Mittelelektrode 1,00 mm und der Durchmesser D2 an der Masseelektrode 0,8 mm, so dass der Durchmesser der Mittelelektrode 3 das 1,25-fache des Durchmessers D2 der Masseelektrode 2 beträgt.

Somit kann auf überraschende Weise durch die erfindungsgemäße Maßnahme des Vorsehens eines Edelmetallstifts 30 an der Mittelelektrode 3 mit einem größeren Durchmesser als an der Masseelektrode 2 bei einer Pin-to-Pin-Anordnung eine verbesserte Lebensdauer der Zündkerze erreicht werden. Insbesondere kann ein gleichmäßigerer Verschleiß der beiden Edelmetallstifte 20, 30 an den Elektroden ermöglicht werden. Somit kann eine optimale Auslegung der Zündkerze hinsichtlich des teuren Edelmetalls ermöglicht werden, wodurch die Herstellungskosten für die erfindungsgemäßen Zündkerzen signifikant reduziert werden können.

## Patentansprüche

1. Zündkerze für eine Brennkraftmaschine, umfassend:
- eine Mittelelektrode (3) mit einem daran angeordneten ersten Edelmetallstift (30) mit einem ersten Durchmesser (D1) und
- eine Masseelektrode mit einem daran angeordneten Edelmetallstift (20) mit einem zweiten Durchmesser (D2),
- wobei die Edelmetallstifte der Mittelelektrode (3) und der Masseelektrode (2) in einer sich stirnseitig gegenüberliegenden Anordnung angeordnet sind, und
- wobei der erste Durchmesser (D1) der Mittelelektrode (3) größer ist als der zweite Durchmesser (D2) der Masseelektrode (2)
**dadurch gekennzeichnet, dass**
ein Verhältnis V des ersten Durchmessers (D1) zum zweiten Durchmesser (D2) zwischen 1,25 ≤ V ≤ 1,35 liegt.

2. Zündkerze nach Anspruch 1, **dadurch gekennzeichnet, dass** ein Maß des ersten Durchmessers (D1) und/oder des zweiten Durchmessers (D2) größer als 0,4 mm und kleiner als 1,5 mm ist und insbesondere größer als 0,4 mm und kleiner als 0,9 mm ist.

3. Zündvorrichtung, umfassend eine Zündkerze nach einem der vorhergehenden Ansprüche und eine Einzelfunkenzündspule, wobei die Mittelelektrode (3) als Kathode angeordnet ist.

## Claims

1. Spark plug for an internal combustion engine, comprising:
- a centre electrode (3), on which a first noble metal pin (30) of a first diameter (D1) is arranged, and
- an earth electrode, on which a noble metal pin (20) of a second diameter (D2) is arranged,
- wherein the noble metal pins of the centre electrode (3) and the earth electrode (2) are arranged such that the end faces thereof face one another, and
- wherein the first diameter (D1) of the centre electrode (3) is greater than the second diameter (D2) of the earth electrode (2),
**characterized in that**
a ratio V of the first diameter (D1) to the second diameter (D2) lies between 1.25 ≤ V ≤ 1.35.

2. Spark plug according to Claim 1, **characterized in that** a measure of the first diameter (D1) and/or of the second diameter (D2) is greater than 0.4 mm and less than 1.5 mm and, in particular, greater than 0.4 mm and less than 0.9 mm.

3. Ignition device, comprising a spark plug according to one of the preceding claims and a single-spark ignition coil, wherein the centre electrode (3) is arranged as a cathode.

## Revendications

1. Bougie d'allumage pour un moteur à combustion interne, comprenant :
- une électrode centrale (3) sur laquelle est disposée une première broche en métal noble (30) ayant un premier diamètre (D1) et
- une électrode de masse sur laquelle est disposée une broche en métal noble (20) ayant un deuxième diamètre (D2),
- les broches en métal noble de l'électrode centrale (3) et de l'électrode de masse (2) étant disposées selon un arrangement en opposition du côté frontal, et
- le premier diamètre (D1) de l'électrode centrale (3) étant supérieur au deuxième diamètre (D2) de l'électrode de masse (2),
**caractérisée en ce qu'**un rapport V entre le premier diamètre (D1) et le deuxième diamètre (D2) est compris dans l'intervalle 1,25 ≤ V ≤ 1,35.

2. Bougie d'allumage selon la revendication 1, **caractérisée en ce qu'**une cote du premier diamètre (D1) et/ou du deuxième diamètre (D2) est supérieure à 0,4 mm et inférieure à 1,5 mm et notamment supérieure à 0,4 mm et inférieure à 0,9 mm.

3. Dispositif d'allumage comprenant une bougie d'allumage selon l'une des revendications précédentes et une bobine d'allumage à étincelle unique, l'électrode centrale (3) étant disposée en tant que cathode.
